# EUROPÄISCHE PATENTSCHRIFT

(11) **EP 4 227 007 B1**
(45) Veröffentlichungstag und Bekanntmachung des Hinweises auf die Patenterteilung: **23.10.2024**
(21) Anmeldenummer: 23153532.9
(22) Anmeldetag: 26.01.2023
(51) Int. Cl.: B05C 5/02, F16K 23/00

(54) **VORRICHTUNG ZUR FLUSSSTEUERUNG VON KLEBSTOFFEN UND VERFAHREN ZU IHRER HERSTELLUNG**
APPARATUS FOR CONTROLLING THE FLOW OF ADHESIVES AND METHOD OF MAKING SAME
DISPOSITIF DE CONTRÔLE DE FLUX D'ADHÉSIFS ET SON PROCÉDÉ DE FABRICATION

(30) Priorität: 15.02.2022 DE 102022103521
(43) Veröffentlichungstag der Anmeldung: 16.08.2023
(73) Patentinhaber: Baumer hhs GmbH, 47829 Krefeld (DE)
(72) Erfinder: Abelius, Marco, 52477 Alsdorf (DE); Istemaas, Wilhelm, 46419 Isselburg (DE); Jaberzadeh, Kaveh, 40625 Düsseldorf (DE)
(74) Vertreter: Strauss, Steffen

(56) Entgegenhaltungen:
- EP-A2- 1 036 598
- EP-A2- 1 147 820
- US-A1- 2003 205 588

## Beschreibung

Die vorliegende Erfindung betrifft eine Vorrichtung zur Flusssteuerung von Klebstoffen gemäß dem Anspruch 1.

Vorrichtungen der eingangs genannten Art werden bei der Flussteuerung von Klebstoffen, wie zum Beispiel Schmelzklebstoffen, Heißleim oder Kaltleim verwendet. Sie dienen beispielsweise dazu, den Klebstoffauftrag auf ein Substrat oder den Transport von Klebstoffen zwischen funktionalen Einheiten einer Anlage zu steuern, indem sie geöffnet oder geschlossen werden.

Diese Vorrichtungen können den Fluss von Klebstoffen steuern, selbst wenn der Klebstofffluss gegenüber der Umgebung einen Überdruck aufweist. Solche Vorrichtungen müssen Bauteile umfassen, welche den Teil der Vorrichtung, welcher den Fluss des Klebstoffes steuert, vor dem fließendenden Klebstoff schützen, insbesondere wenn der Klebstoff mit einem Überdruck gegenüber der Umgebung gefördert wird. Eine Herausforderung bei der Auslegung von bekannten Vorrichtungen zur Flusssteuerung von Klebstoffen liegt darin, dass ihre Lebensdauer durch die Bauteile begrenzt wird, welche die Druckdichtigkeit gegenüber dem Klebstofffluss gewährleisten. Eine Vorrichtung zur Flussteuerung von Klebstoffen muss nämlich oft dann ersetzt werden, wenn der Teil der Vorrichtung, der den Klebstofffluss steuert, nicht mehr dicht ist und unerwünscht mit Klebstoff gefüllt wird.

Aus der EP 1 147 820 A2 ist eine Vorrichtung zur Flusssteuerung von Klebstoff mit einem ersten und einem zweiten Gehäuseteil mit zwei Dichtelementen bekannt. Im Gehäuse ist ferner eine Nadel zum Öffnen und Schließen des Klebstoffflusses durch die Durchgangsöffnung gezeigt, wobei die Dichtelemente an einer Oberfläche der Nadel anliegen.

Die US 2003/205588 A1 offenbart eine Vorrichtung zur Flusssteuerung von Klebstoff mit einem ersten und einem zweiten Gehäuseteil mit zwei Dichtelementen. Ferner umfasst das Gehäuse eine Nadel zum Öffnen und Schließen des Klebstoffflusses durch eine Durchgangsöffnung, wobei die Dichtelemente an die Oberfläche der Nadel gepresst werden. Zudem sind innere Hohlräume mit seitlichen Bohrungen offenbart.

Die EP 1 036 598 A2 offenbart eine Vorrichtung zur Flusssteuerung von Klebstoff mit mehreren Gehäuseteilen. Das Gehäuse umfasst eine Nadel zum Öffnen und Schließen des Klebstoffflusses durch eine Durchgangsöffnung. Ferner sind Hohlräume mit Querbohrungen gezeigt.

Der vorliegenden Erfindung liegt deshalb die Aufgabe zugrunde, eine Vorrichtung zur Flusssteuerung von Klebstoffen zu schaffen, welche eine einfache Bauweise und eine erhöhte Lebensdauer aufweisen.

Diese Aufgabe wird erfindungsgemäß durch eine Vorrichtung gemäß dem unabhängigen Anspruch 1 gelöst.

Eine erfindungsgemäße Vorrichtung zur Flusssteuerung von Klebstoffen umfasst ein Gehäuse. Das Gehäuse umfasst ein unteres und ein oberes Gehäuseteil. Es bildet die Struktur der Vorrichtung.

Die Gehäuseteile weisen jeweils eine Ausnehmung auf, welche in gebautem Zustand einen Leckageraum bilden. In jedem Gehäuseteil ist in der jeweiligen Ausnehmung zumindest ein Dichtelement angeordnet. Im Gehäuse sind somit zumindest zwei Dichtelemente angeordnet.

Im Leckageraum, zwischen den Dichtelementen, ist ein Abstandshalter angeordnet, wobei der Abstandshalter mit einer Durchgangsöffnung und zumindest einer Querbohrung versehen ist, wobei die Querbohrung die Durchgangsöffnung des Abstandshalters mit dem Leckageraum verbindet. Bei einer Beschädigung eines der Dichtelemente kann durch die wenigstens eine Querbohrung der Klebstoff von der Durchgangsöffnung in den Leckageraum fliessen.

Die Vorrichtung weist ferner eine im Gehäuse angeordnete Nadel auf, welche zum Öffnen und Schließen des Klebstoffflusses in eine geschlossene und eine offene Position bewegbar ist. Damit die Nadel sowohl in der geschlossenen als auch in der offenen Position dicht bleibt, sind die Dichtelemente an einer Oberfläche der Nadel angepresst. Somit kann sichergestellt werden, dass an der Oberfläche der Nadel bei einer Bewegung von der geschlossenen Position in die offene Position kein Klebstoff haften bleibt.

Die Nadel wird beispielsweise in einem zur Vorrichtung gehörenden Aktuatorraum angetrieben, um einen im Vorrichtungsgehäuse ausgebildeten Fluidraum zu öffnen oder zu schließen.

Die beabstandete Anordnung der Dichtelemente mithilfe eines Abstandhalters im Leckageraum bewirkt eine vorteilhafte Lebensdauererhöhung der Vorrichtung, da beim Versagen des ersten Dichtelements sich zuerst der Leckageraum durch die wenigstens eine Querbohrung des Abstandshalters mit Klebstoff füllt, bevor das zweite Dichtelement vom Klebstoff erreicht wird. Somit schafft die Erfindung für eine Vorrichtung zur Flusssteuerung von Klebstoffen eine zuverlässige und langlebige Trennung des Fluidraums vom Aktuatorraum. Ferner hat der erfindungsgemäß ausgebildete Leckageraum eine selbstreparierende Wirkung auf die Vorrichtung. Die Wirkung wird dadurch erzielt, wenn der sich im Leckageraum befindende Klebstoff aushärtet und hierbei die Leckage in dem ersten Dichtelement, durch welche der Klebstoff in den Leckageraum eingetreten ist, zumindest teilweise wieder schließt.

Die erfindungsgemäße Lösung kann durch verschiedene, jeweils für sich vorteilhafte und beliebig miteinander kombinierbare Ausgestaltungen weiter verbessert werden. Auf diese Ausgestaltungsformen und die mit ihnen verbundenen Vorteile ist im Folgenden eingegangen.

Gemäß einer ersten möglichen Ausgestaltungsform kann der Abstandshalter als ein Trennungszylinder mit mehreren Querbohrungen ausgebildet sein. Dadurch kann sich nach einem Versagen des ersten Dichtelements der Leckageraum durch die mehreren Querbohrungen gleichmäßig füllen.

Eine gleichmäßige Belastung des ersten und des zweiten Dichtelements bewirkt eine erhöhte Lebensdauer und wird vorteilhafterweise in der erfindungsgemäßen Vorrichtung realisiert, indem im Trennungszylinder wenigstens eine Querbohrung benachbart zum ersten Dichtelement und wenigstens eine Querbohrung benachbart zum zweiten Dichtelement angeordnet sind.

In einer vorteilhaften Ausgestaltung weist die Durchgangsöffnung des Abstandshalters einen Durchmesser auf, der mit der Nadel so abgestimmt ist, dass zwischen dem Abstandshalter und der Nadel ein erster Spalt entsteht, der so groß ist, dass eine Pumpwirkung und eine Kapillarwirkung durch die Bewegung der Nadel verhindert werden. Falls Klebstoff durch ein Leck im ersten Dichtelement geflossen ist, wird damit ein Erreichen der Querbohrungen durch den Klebstoff erleichtert.

Gemäß einer weiteren möglichen Ausgestaltungsform sind die Enden des Trennungszylinders als Scheiben ausgebildet, wobei jede Scheibe formschlüssig und gesichert mit der jeweiligen Gehäuseteil-Ausnehmung verbunden ist, in welcher sie eingebaut ist. Die Enden des Trennungszylinders können als ringförmige Scheiben ausgebildet sein, wobei jede ringförmige Scheibe formschlüssig und gesichert mit der Gehäuseteil-Ausnehmung verbunden ist, in welcher sie eingebaut ist. Dadurch wird eine stabile Positionierung der Dichtelementen im Gehäuse der Vorrichtung erreicht.

Vorteilhafterweise weist die Nadel zumindest in den Abschnitten, in denen sie mit den Dichtelementen in Kontakt ist, eine polierte Oberfläche auf. Dies ermöglicht einen gleichmäßigeren Kontakt zwischen der Nadel und den Dichtelementen und erhöht die Wirksamkeit der einzelnen Dichtelementen.

Gemäß einer weiteren möglichen Ausgestaltungsform weist eines der Gehäuseteile eine zusätzliche Ausnehmung zur Aufnahme eines dritten Dichtelements auf, welches zwischen den Gehäuseteilen angeordnet ist. Dadurch wird das Gehäuse der Vorrichtung nach Außen abgedichtet.

Gemäß einer vorteilhaften Ausgestaltungsform ist die erfindungsgemäße Vorrichtung als ein Auftragsventil oder ein selbstreparierendes Auftragsventil zum Auftrag von Klebstoffen ausgebildet.

Die eingangs zugrunde gelegte Aufgabe kann auch durch ein Verfahren gelöst werden.

Das Verfahren zur Herstellung einer erfindungsgemäßen Vorrichtung umfasst folgende Schritte:
- Einbauen eines ersten Dichtelements in ein mit einer ersten Ausnehmung versehenes Gehäuseteil,
- Einbringen eines Abstandselements mit einer Durchgangsöffnung in das mit dem ersten Dichtelement bestückte Gehäuseteil,
- Einbauen eines zweiten Dichtelements in ein mit einer zweiten Ausnehmung versehenes zweites Gehäuseteil,
- Verbindung der bestückten Gehäuseteile zu einem Gehäuse und Bildung eines Leckageraums,
- Schieben einer angetriebenen Nadel durch das Gehäuse und durch die Durchgangsöffnung.

Mit diesem Verfahren kann eine Vorrichtung mit vereinfachtem Aufbau und erhöhter Lebensdauer hergestellt werden.

Die in Bezug auf die Vorrichtung beschriebenen Vorteile gelten ebenso für das erfindungsgemäße Verfahren und umgekehrt.

Im Folgenden ist die Erfindung beispielhaft mit Bezug auf die Zeichnungen näher erläutert. Die bei den gezeigten Ausführungsformen beispielhaft dargestellte Merkmalskombination kann nach Maßgabe der obigen Ausführungen entsprechend den für einen bestimmten Anwendungsfall notwendigen Eigenschaften der erfindungsgemäßen Vorrichtung und/oder des erfindungsgemäßen Verfahrens durch weitere Merkmale ergänzt werden. Auch können, ebenfalls nach Maßgabe der obigen Ausführungen, einzelne Merkmale bei den beschriebenen Ausführungsformen weggelassen werden, wenn es auf die Wirkung dieses Merkmals in einem konkreten Anwendungsfall nicht ankommt. In den Zeichnungen werden für Elemente gleicher Funktion und/oder gleichen Aufbaus stets dieselben Bezugszeichen verwendet.

Es zeigen:
- Fig. 1:: eine Schnittdarstellung einer erfindungsgemäßen Vorrichtung in zusammengebauter Form;
- Fig. 2:: eine Detailansicht in Schnittdarstellung eines Leckageraums der erfindungsgemäßen Vorrichtung gemäß einer beispielhaften Ausführungsform;
- Fig. 3:: eine perspektivische Ansicht eines Abstandhalters einer erfindungsgemäßen Vorrichtung;
- Fig. 4a:: eine perspektivische Detailansicht einer Nadeloberfläche mit einem Dichtelement; und
- Fig. 4b:: eine perspektivische Detailansicht einer polierten Nadeloberfläche mit einem Dichtelement.

Im Folgenden ist eine erfindungsgemäße Vorrichtung 20 mit Bezug auf Fig. 1 und Fig. 2 beschrieben. Mit Bezug auf Fig. 3 ist eine perspektivische Ansicht des zur erfindungsgemäßen Vorrichtung 20 gehörenden Abstandhalters 5 beschrieben. Ferner sind zwei Detailansichten von Nadeloberflächen 16 und 17 anhand der Figuren 4a und 4b beschrieben.

Fig. 1 zeigt eine Schnittdarstellung einer beispielhaften Ausführungsform der Vorrichtung 20. Die Vorrichtung 20 ist für die Steuerung der Ausgabe, der Dosierung und/oder des Transports eines Klebstoffes vorgesehen, insbesondere für die Steuerung eines fließenden Klebstoffes, dessen Fluss einen Druck aufweist, der höher als der Umgebungsdruck ist. So kann die Vorrichtung 20 beispielsweise, aber nicht ausschließlich, als Teil einer Vorrichtung zur Dosierung oder Ausgabe eines Klebstoffes oder als Teil einer Vorrichtung zum Transport von Klebstoffen angeordnet sein (nicht gezeigt).

Gemäß Figur 1 weist die Vorrichtung 20 ein Gehäuse 21 auf, welches zumindest ein unteres Gehäuseteil 3 und ein oberes Gehäuseteil 4 umfasst. Das Gehäuse 21 umfasst ferner einen Fluidraum 1, der mit Klebstoff gefüllt wird, welcher durch eine Bohrung 14 in die Vorrichtung 20 fließt.

Das Gehäuseteil 3 weist eine Ausnehmung 23 auf und das Gehäuseteil 4 weist eine Ausnehmung 22 auf. Die Ausnehmungen 22 und 23 bilden in montiertem Zustand einen Leckageraum 10. In jedem Gehäuseteil 3,4 ist benachbart zu der jeweiligen Ausnehmung 22,23 zumindest ein Dichtelement 7,8 angeordnet. Im Gehäuse 21 sind somit zumindest zwei Dichtelemente 7,8 angeordnet.

Im Leckageraum 10, zwischen den Dichtelementen 7 und 8, ist ein Abstandshalter 5 angeordnet. Der Abstandshalter 5 ist mit einer Durchgangsöffnung 27 und zumindest einer Querbohrung 11 versehen. Die Querbohrung 11 verbindet dabei die Durchgangsöffnung 27 des Abstandshalters 5 mit dem Leckageraum 10. Bei einer Beschädigung eines der Dichtelemente 7 oder 8 kann durch die wenigstens eine Querbohrung 11 der Klebstoff, welcher aus dem Fluidraum 1 tritt, von der Durchgangsöffnung 27 in den Leckageraum 10 abgeleitet werden.

Die Vorrichtung 20 weist ferner eine im Gehäuse 21 angeordnete Nadel 6 auf, welche zum Öffnen und Schließen des Klebstoffflusses in eine geschlossene und eine offene Position bewegbar ist. Die Nadel 6 wird beispielsweise in einem zur Vorrichtung 20 gehörendem Aktuatorraum 2 angetrieben, um einen im Vorrichtungsgehäuse 21 ausgebildeten Fluidraum 1 zu öffnen oder zu schließen. In der offenen Position (nicht gezeigt) wird der Klebstofffluss aus der Vorrichtung 20 durch eine Öffnung 28 freigegeben. In der geschlossenen Position (gemäß Figur 1) wird der Klebstofffluss durch die Öffnung 28 von der Nadel 6 unterbrochen. In der geschlossenen Position der Nadel 6 fließt somit kein Klebstoff aus der Vorrichtung 20.

Zum zusätzlichen Schutz des Aktuatorraums 2 vor dem fließendem Klebstoff, dessen Fluss durch die angetriebene Nadel 6 gesteuert wird, weist das Gehäuse 21 den druckdichten Leckageraum 10 auf, dessen Aufbau im Detail in der Figur 2 gezeigt wird. Benachbart zur Ausnehmung 22 ist das Gehäuseteil 4 mit dem Dichtelement 8 bestückt. Benachbart zur Ausnehmung 23 ist das Gehäuseteil 3 mit dem Dichtelement 7 bestückt. Zwischen den Dichtelementen 7 und 8 ist der Abstandshalter 5 angeordnet, welcher die Durchgangsöffnung 27 aufweist und im Leckageraum 10 die Nadel 6 umgibt.

Die Gehäuseteile 3 und 4 sind gemäß Figur 2 an ihren den Ausnehmungen 22 und 23 jeweils zugewandten Seiten miteinander verbunden und bilden den Leckageraum 10. Die Gehäuseteile 3 und 4 bilden zusammen mit dem Abstandshalter 5 einen Bewegungskanal für die Nadel 6, welcher durch den Leckageraum 10 in den Fluidraum 1 führt, und welcher von beiden Dichtelementen 7 und 8 abgedichtet ist. Durch den Leckageraum 10 hat die Vorrichtung 20 eine selbstreparierende Wirkung. Die Wirkung wird vor allem dann erzielt, wenn der sich im Leckageraum 10 befindende Klebstoff aushärtet und hierbei ein Leck in dem Dichtelement 7 zumindest teilweise wieder schließt.

Das im unteren Gehäuseteil 3 angeordnete Dichtelement 7 ist benachbart zum Fluidraum 1 angeordnet und nimmt den Druck des durch die erste Bohrung 14 in den Fluidraum 1 eingeführten Klebstoffes auf. Damit verhindert das erste Dichtelement 7, dass der Leckageraum 10 sofort mit Klebstoff aus dem Fluidraum 1 gefüllt wird und bewirkt eine Fluiddichtigkeit der Vorrichtung 20. Im oberen Gehäuseteil 4 ist das zweite Dichtelement 8 drucktechnisch dem ersten Dichtelement 7 nachgeschaltet und verhindert den Austritt von Klebstoff aus dem Leckageraum 10.

Falls das Dichtelement 8 versagt und Klebstoff aus dem Leckageraum austritt, ist im oberen Gehäuseteil 4 eine Bohrung 15 angeordnet, aus welcher der Klebstoff austreten kann, so dass selbst bei einem Versagen beider Dichtelementen 7,8 kein Klebstoff in den Aktuatorraum 2 gelangen kann (Figur 1). Die Dichtelemente 7 und 8 werden durch den Abstandshalter 5 auf Abstand gehalten und fixiert. Der Abstandshalter 5 weist mindestens eine Querbohrung 11 auf, welche einem unerwünscht durch das Dichtelement 7 geflossenem Klebstoff Zugang in den Leckageraum 10 verschafft. Damit kann sich der durch das Dichtelement 7 durchdrungene Klebstoff im Leckageraum 10 ansammeln, bevor das zweite Dichtelement 8 mit Klebstoff beaufschlagt wird. Diese Anordnung ermöglicht bei einer Vorrichtung 20 zur Flusssteuerung eines Klebstoffes eine erhöhte Lebensdauer bei einem konstruktiv einfachen Aufbau.

Gemäß Figur 3 kann der Abstandshalter 5 als ein Trennungszylinder mit mehreren Querbohrungen 11a bis 11d ausgebildet sein, wodurch die Füllung des Leckageraums 10 gleichmäßiger werden kann. Der Trennungszylinder kann wenigstens eine Querbohrung 11b, 11d aufweisen, die im montierten Zustand der Vorrichtung 20 benachbart zum ersten Dichtelement 7 angeordnet ist und wenigstens eine Querbohrung 11a, 11c aufweisen, welche im montierten Zustand der Vorrichtung 20 benachbart zum zweiten Dichtelement 8 angeordnet ist.

Der als Trennungszylinder ausgebildete Abstandshalter 5 kann mit einem entsprechend gewählten Durchmesser der Durchgangsöffnung 27 einen ersten Spalt 12 zur Nadel 6 bilden. Der Spalt 12 ist wird hierbei so groß gewählt, dass eine Pumpwirkung durch die Bewegung der Nadel 6 und eine Kapillarwirkung verhindert werden.

Die Enden des Trennungszylinders können als ringförmige Scheiben 26a, 26b ausgebildet sein (Figur 3), welche einer stabilen Positionierung des Trennungszylinders im Gehäuse 21 der Vorrichtung 20 dienen.

Die Dichtelemente 7 und 8 können flexibel ausgeführt sein und je einen inneren Ring 18a, 18b und je einen äußeren Ring 19a, 19b aufweisen. Der innere Ring 18a, 18b kann als Dichtkante ausgebildet sein, welche mit der Oberfläche 16, 17 der Nadel 6 in Kontakt steht. Der äußere Ring 19a, 19b kann als Spannelement ausgebildet sein, welches die Dichtkante des inneren Ringes 18a, 18b an die Oberfläche 16, 17 der Nadel 6 anpresst. Alternativ können das Dichtelement 7 und/oder das Dichtelement 8 mehrere in Reihe angeordnete Dichtringe umfassen (nicht gezeigt), wenn die hierfür vorgesehenen Ausnehmungen im Gehäuse 21 der Vorrichtung 20 genug Bauraum aufweisen.

Die Oberfläche 16 der Nadel 6 (Fig. 4a) kann üblicherweise Bearbeitungsspuren und Beschädigungen, wie z.B. Riefen, Poren oder Kratzer, haben. An diesen beschädigten Stellen kann sich der Klebstoff im Fluidraum 1 einlagern. Wenn der Aktuator im Aktuatorraum 2 betätigt wird und die Nadel 6 sich abhebt, gelangen winzige Mengen des Klebstoffes hinter die Dichtkante 18b des Dichtelements 7. Sie können im Laufe der Zeit zu einer immer größer werdenden Leckage führen. Um dies zu verhindern oder wenigstens zu reduzieren, kann die Nadel 6 in den Bereichen der Dichtelemente 7, 8 mechanisch so bearbeitet sein, dass Riefen, Poren, Kratzer minimiert werden und zumindest in den genannten Bereichen eine polierte Oberfläche 17 aufweisen (Fig. 4b). Unter polierter Oberfläche wird in der vorliegenden Erfindung eine mechanisch bearbeitete Oberfläche (17) verstanden, welche eine gemittelte Rautiefe (Rz) aufweist, die weniger als 1 µm beträgt.

Die Gehäuseteile 3, 4 können über ein drittes Dichtelement 9, insbesondere über ein statisches Dichtelement, abgedichtet sein. Das Dichtelement 9 befindet sich gemäß Figur 1 zum Beispiel zwischen den Gehäuseteilen 3 und 4, in einer dazu vorgesehenen Ausnehmung 24 im oberen Gehäuseteil 4.

Ist nach einem Versagen des Dichtelements 7 der Leckageraum 10 gefüllt und das Dichtelement 8 versagt ebenfalls, tritt das Fluid über die Bohrung 15 im oberen Gehäuseteil 4 nach außen. Das obere Gehäuseteil 4 kann benachbart zur Bohrung 15 vorteilhafterweise eine Abflussausnehmung 25 unter Bildung eines zweiten Spaltes 13 gegenüber Nadel 6 aufweisen, wobei der zweite Spalt 13 so groß ist, dass eine Pumpwirkung und eine Kapillarwirkung durch die Bewegung der Nadel 6 verhindert werden.

In einem Verfahren zur Herstellung der beschriebenen Vorrichtung 20 wird ein erstes Dichtelement 7 in ein mit einer ersten Ausnehmung 22 versehenes Gehäuseteil 3 eingebaut. Danach wird ein Abstandshalter 5 mit einer Durchgangsöffnung 27 in das mit dem Dichtelement 7 bestückte Gehäuseteil 3 eingebaut. Darauffolgend wird ein zweites Dichtelement 8 in ein mit einer zweiten Ausnehmung 23 versehenes Gehäuseteil 4 eingebaut. Die mit Dichtelementen 7 und 8 bestückten Gehäuseteile 3 und 4 werden zu einem Gehäuse 21 verbunden und damit wird ein Leckageraum 5 gebildet. Danach wird eine Nadel 6 durch das Gehäuse 21 und durch die Durchgangsöffnung 27 des Abstandhalters 5 geschoben.

## Patentansprüche

1. Vorrichtung (20) zur Flusssteuerung von Klebstoffen, umfassend:
- ein Gehäuse (21), welches ein erstes Gehäuseteil (3) und ein zweites Gehäuseteil (4) umfasst, wobei im Gehäuse (21) zumindest ein erstes Dichtelement (7) und ein zweites Dichtelement (8) angeordnet sind,
- einen von den Gehäuseteilen (3,4) gebildeten druckdichten Leckageraum (10),
- einen im Leckageraum (10) zwischen den Dichtelementen (7,8) angeordneten Abstandshalter (5), welcher mit einer Durchgangsöffnung (27) und zumindest einer Querbohrung (11) versehen ist, wobei die Querbohrung (11) die Durchgangsöffnung (27) mit dem Leckageraum (10) verbindet,
- wobei eine im Gehäuse (21) angeordnete Nadel (6) zum Öffnen und Schließen des Klebstoffflusses durch die Durchgangsöffnung (27) geführt ist, wobei die Dichtelemente (7, 8) an einer Oberfläche (16) der Nadel (6) angepresst sind und wobei bei einer Beschädigung des ersten Dichtelements (7) Klebstoff durch die Querbohrung (11) in den Leckageraum (10) fliessen kann, **dadurch gekennzeichnet, dass** im zweiten Gehäuseteil (4) eine Bohrung (15) angeordnet ist, die so ausgebildet ist, dass falls das zweite Dichtelement (8) versagt und Klebstoff aus dem Leckageraum (10) austritt, Klebstoff austreten kann, so dass selbst bei einem Versagen beider Dichtelemente (7,8) kein Klebstoff in einen Aktuatorraum (2), der zum Antreiben der Nadel (6) ausgebildet ist, gelangt.

2. Vorrichtung (20) nach Anspruch 1, wobei der Abstandshalter (5) als ein Trennungszylinder mit mehreren Querbohrungen (11, 11a, 11b, 11c, 11d) ausgebildet ist.

3. Vorrichtung (20) nach Anspruch 2, wobei im Trennungszylinder wenigstens eine Querbohrung (11b, 11d) benachbart zum ersten Dichtelement (7) und wenigstens eine Querbohrung (11a, 11c) benachbart zum zweiten Dichtelement (8) angeordnet ist.

4. Vorrichtung (20) nach Anspruch 2 oder 3, wobei die Durchgangsöffnung (27) einen Durchmesser aufweist, der so gewählt ist, dass ein erster Spalt (12) zwischen der Durchgangsöffnung (27) und der Nadel (6) entsteht und somit eine Pumpwirkung und eine Kapillarwirkung durch die Bewegung der Nadel (6) verhindert werden.

5. Vorrichtung (20) nach einem der Ansprüchen 2 bis 4, wobei die Enden des Trennungszylinders als Scheiben (26a, 26b) ausgebildet sind, wobei jede Scheibe (26a, 26b) formschlüssig und gesichert mit der jeweiligen Gehäuseteil-Ausnehmung (22, 23) verbunden ist.

6. Vorrichtung (20) nach einem der vorhergehenden Ansprüchen, wobei die Nadel (6) zumindest in den Abschnitten, in denen sie mit den Dichtelementen (7,8) in Kontakt ist, eine polierte Oberfläche (17) aufweist.

7. Vorrichtung (20) nach einem der vorhergehenden Ansprüchen, wobei die Dichtelemente (7,8) jeweils einen inneren Ring (18a, 18b) und einen äußeren Ring (19a, 19b) umfassen, wobei der innere Ring (18a, 18b) als eine mit der Nadel (6) in Kontakt stehende Dichtkante ausgebildet ist und wobei der äußere Ring (19a, 19b) als ein die Dichtkante an die Nadeloberfläche (16, 17) anpressendes Spannelement ausgebildet ist.

8. Vorrichtung (20) nach einem der vorhergehenden Ansprüchen, wobei eines der Gehäuseteile (3,4) eine zusätzliche Ausnehmung (24) zur Aufnahme eines dritten Dichtelements (9) aufweist.

9. Vorrichtung (20) nach einem der vorhergehenden Ansprüchen, wobei das zweite Gehäuseteil (4) benachbart zum zweiten Dichtelement (8) eine Abflussausnehmung (25) aufweist, deren Form und Größe so gewählt ist, dass beim Durchragen der Nadel (6) zumindest abschnittsweise zwischen der Nadel (6) und dem Gehäuseteil (4) ein zweiter Spalt (13) entsteht, wobei der Spalt (13) so groß ist, dass eine Pumpwirkung und eine Kapillarwirkung durch die Bewegung der Nadel (6) verhindert werden

10. Verfahren zur Herstellung einer Vorrichtung (20) nach einem der vorgehenden Ansprüchen, umfassend folgende Schritte:
- Einbauen eines ersten Dichtelements (7) in ein mit einer ersten Ausnehmung (22) versehenes erstes Gehäuseteil (3),
- Einbringen eines Abstandselements (5) mit einer Durchgangsöffnung (27) in das mit dem ersten Dichtelement (7) bestückte erste Gehäuseteil (3),
- Einbauen eines zweiten Dichtelements (8) in ein mit einer zweiten Ausnehmung (23) versehenes zweites Gehäuseteil (4),
- Verbindung der bestückten Gehäuseteile (3,4) zu einem Gehäuse (21) und damit Bildung eines druckdichten Leckageraums (10),
- Schieben einer Nadel (6) durch das Gehäuse (21) und durch die Durchgangsöffnung (27).

## Claims

1. A device (20) for controlling the flow of adhesives, comprising:
- a housing (21) which includes a first housing part (3) and a second housing part (4), wherein at least a first sealing element (7) and a second sealing element (8) are arranged in the housing (21),
- a pressure-tight leakage space (10) formed by the housing parts (3, 4),
- a spacer (5) arranged in the leakage space (10) between the sealing elements (7, 8), which is provided with a through-opening (27) and at least one transverse bore (11), wherein the transverse bore (11) connects the through-opening (27) with the leakage space (10),
- wherein a needle (6) arranged in the housing (21) is guided through the through-opening (27) to open and close the adhesive flow, wherein the sealing elements (7, 8) are pressed against a surface (16) of the needle (6), and wherein if first sealing element (7) is damaged, adhesive can flow through the transverse bore (11) into the leakage space (10), **characterized in that** a bore (15) is arranged in the second housing part (4) which is designed in such a way that if the second sealing element (8) fails and adhesive escapes from the leakage space (10), adhesive can flow out, so that even if both sealing elements (7, 8) fail, no adhesive reaches an actuator space (2), which is designed to drive the needle (6).

2. A device (20) according to claim 1, wherein the spacer (5) is designed as a separation cylinder with multiple transverse bores (11, 11a, 11b, 11c, 11d).

3. A device (20) according to claim 2, wherein at least one transverse bore (11b, 11d) is arranged adjacent to the first sealing element (7) and at least one transverse bore (11a, 11c) is arranged adjacent to the second sealing element (8) in the separation cylinder.

4. A device (20) according to claim 2 or 3, wherein the through-opening (27) has a diameter selected such that a first gap (12) is created between the through-opening (27) and the needle (6) thereby preventing a pumping effect and capillary action caused by the movement of the needle (6).

5. A device (20) according to any of claims 2 to 4, wherein the ends of the separation cylinder are designed as discs (26a, 26b), each disc (26a, 26b) being positively and securely connected to the respective housing part recess (22, 23).

6. A device (20) according to any of the preceding claims, wherein the needle (6) has a polished surface (17) at least in the sections where it is in contact with the sealing elements (7, 8).

7. A device (20) according to any of the preceding claims, wherein the sealing elements (7, 8) each comprise an inner ring (18a, 18b) and an outer ring (19a, 19b), wherein the inner ring (18a, 18b) is designed as a sealing edge in contact with the needle (6) and the outer ring (19a, 19b) is designed as a clamping element pressing the sealing edge against the needle surface (16, 17).

8. A device (20) according to any of the preceding claims, wherein one of the housing parts (3, 4) has an additional recess (24) to accommodate a third sealing element (9).

9. A device (20) according to any of the preceding claims, wherein the second housing part (4) has a drainage recess (25) adjacent to the second sealing element (8), the shape and size of which are selected so that when the needle (6) passes through, a second gap (13) is at least partially formed between the needle (6) and the housing part (4), the gap (13) being large enough to prevent a pumping effect and capillary action caused by the movement of the needle (6)

10. Method for manufacturing a device (20) according to any of the preceding claims, comprising the following steps:
- Installation of a first sealing element (7) into a first housing part (3) provided with a first recess (22),
- Insertion of a spacer element (5) with a through-opening (27) into the first housing part (3) equipped with the first sealing element (7),
- Installation of a second sealing element (8) into a second housing part (4) provided with a second recess (23),
- Connection of the equipped housing parts (3, 4) to a housing (21) and thus form a pressure-tight leakage space (10),
- Pushing a needle (6) through the housing (21) and through the through-opening (27).

## Revendications

1. Dispositif (20) permettant de réguler le flux de colles comprenant :
- un boîtier (21), qui comprend une première partie boîtier (3) et une seconde partie boîtier (4), au moins un premier élément d'étanchéité (7) et un deuxième élément d'étanchéité (8) étant disposés dans le boîtier (21),
- un espace de fuite (10) étanche à la pression formé par les parties boîtiers (3, 4),
- une entretoise (5) disposée dans l'espace de fuite (10) entre les éléments d'étanchéité (7, 8), laquelle est pourvue d'une ouverture de passage (27) et d'au moins un alésage transversal (11), l'alésage transversal (11) raccordant l'ouverture de passage (27) à l'espace de fuite (10),
- une aiguille (6) disposée dans le boîtier (21) étant guidée à travers l'ouverture de passage (27) pour ouvrir et fermer le flux de colle, les éléments d'étanchéité (7, 8) étant pressés contre une surface (16) de l'aiguille (6) et, en cas d'endommagement du premier élément d'étanchéité (7), de la colle pouvant s'écouler dans l'espace de fuite (10) à travers l'alésage transversal (11), **caractérisé en ce que** dans la seconde partie boîtier (4) est disposé un alésage (15) qui est conçu de telle sorte que si le deuxième élément d'étanchéité (8) est défaillant et que de la colle s'échappe de l'espace de fuite (10), de la colle peut s'échapper, de sorte que même en cas de défaillance des deux éléments d'étanchéité (7, 8), aucune colle ne parvient dans un espace d'actionneur (2) qui est conçu pour entraîner l'aiguille (6).

2. Dispositif (20) selon la revendication 1, l'entretoise (5) se présentant sous la forme d'un cylindre de séparation doté de plusieurs alésages transversaux (11, 11a, 11b, 11c, 11d).

3. Dispositif (20) selon la revendication 2, au moins un alésage transversal (11b, 11d) étant disposé dans le cylindre de séparation de manière adjacente au premier élément d'étanchéité (7) et au moins un alésage transversal (11a, 11c) étant disposé de manière adjacente au deuxième élément d'étanchéité (8).

4. Dispositif (20) selon la revendication 2 ou 3, l'ouverture de passage (27) présentant un diamètre choisi de manière à créer un premier interstice (12) entre l'ouverture de passage (27) et l'aiguille (6) et à empêcher ainsi une action de pompage et une action capillaire dues au mouvement de l'aiguille (6).

5. Dispositif (20) selon l'une des revendications 2 à 4, les extrémités du cylindre de séparation se présentant sous forme de disques (26a, 26b), chaque disque (26a, 26b) étant raccordé par complémentarité de forme et de manière bloquée à l'évidement respectif (22, 23) de la partie boîtier.

6. Dispositif (20) selon l'une des revendications précédentes, l'aiguille (6) présentant une surface polie (17) au moins dans les sections dans lesquelles elle est en contact avec les éléments d'étanchéité (7, 8).

7. Dispositif (20) selon l'une des revendications précédentes, les éléments d'étanchéité (7, 8) comprenant chacun une bague intérieure (18a, 18b) et une bague extérieure (19a, 19b), la bague intérieure (18a, 18b) se présentant sous la forme d'une arête d'étanchéité en contact avec l'aiguille (6) et la bague extérieure (19a, 19b) se présentant sous la forme d'un élément de serrage pressant l'arête d'étanchéité contre la surface d'aiguille (16, 17).

8. Dispositif (20) selon l'une des revendications précédentes, l'une des parties boîtiers (3, 4) présentant un évidement supplémentaire (24) destiné à recevoir un troisième élément d'étanchéité (9).

9. Dispositif (20) selon l'une des revendications précédentes, la seconde partie boîtier (4) présentant, de manière adjacente au deuxième élément d'étanchéité (8), un évidement d'écoulement (25) dont la forme et la taille sont choisies de telle sorte que, lors du passage de l'aiguille (6), il se forme, au moins par sections, une seconde fente (13) entre l'aiguille (6) et la partie boîtier (4), la fente (13) étant suffisamment grande pour empêcher un effet de pompage et un effet capillaire par le mouvement de l'aiguille (6)

10. Procédé de fabrication d'un dispositif (20) selon l'une des revendications précédentes, comprenant les étapes consistant à :
- monter un premier élément d'étanchéité (7) dans une première partie boîtier (3) pourvue d'un premier évidement (22),
- insérer un élément d'écartement (5) avec une ouverture de passage (27) dans la première partie boîtier (3) équipée du premier élément d'étanchéité (7),
- monter un deuxième élément d'étanchéité (8) dans une seconde partie boîtier (4) pourvue d'un second évidement (23),
- raccorder les parties boîtiers (3, 4) équipées à un boîtier (21) et ainsi former un espace de fuite (10) étanche à la pression,
- pousser une aiguille (6) à travers le boîtier (21) et à travers l'ouverture de passage (27).
